# DEMANDE DE BREVET EUROPEEN

(11) **EP 4 707 944 A1**
(43) Date de publication de la demande: **11.03.2026**
(21) Numéro de dépôt: 24198672.8
(22) Date de dépôt: 05.09.2024
(51) Int. Cl.: G04B 3/04, G04B 37/10

(54) **DISPOSITIF DE COMMANDE POUR PIECE D'HORLOGERIE, DESTINE A ACTIONNER AU MOINS DEUX FONCTIONS DE LA PIECE D'HORLOGERIE**

(71) Demandeur: Manufacture d'Horlogerie Audemars Piguet SA, 1348 Le Brassus (CH)
(72) Inventeur: FAGARD, Florian, 2000 Neuchâtel (CH)
(74) Mandataire: e-Patent SA

(57) **Abrégé**

L'invention concerne un dispositif de commande (1), pour actionner au moins deux fonctions d'une pièce d'horlogerie, comportant:
un premier organe d'actionnement, d'axe principal X1, destiné à se déplacer en translation suivant son axe principal X1 pour actionner une première fonction,
un organe de commande (2) superposé au premier organe d'actionnement, et
un deuxième organe d'actionnement destiné à se déplacer suivant au moins un axe X2 distinct de l'axe principal X1 pour actionner une deuxième fonction en réponse à un déplacement adapté d'au moins une partie de l'organe de commande (2), le deuxième organe d'actionnement étant solidaire de l'organe de commande (2).

## Description

### Domaine technique

La présente invention concerne un dispositif de commande, destiné à être assemblé à une boite d'une pièce d'horlogerie pour actionner au moins deux fonctions de la pièce d'horlogerie, comportant:
- un premier organe d'actionnement, présentant un axe principal X1 prédéfini, destiné à être agencé de manière à pouvoir se déplacer en translation en référence à la boite suivant l'axe principal X1, pour actionner une première fonction,
- un organe de commande au moins partiellement superposé au premier organe d'actionnement en référence à la boite.

La présente invention concerne également une pièce d'horlogerie comportant une boite logeant un tel dispositif de commande.

### Etat de la technique

Différents types de dispositifs de commande permettant d'actionner au moins deux fonctions différentes d'un mouvement horloger, en réponse à deux actions prédéfinies différentes d'un utilisateur, sont déjà connus dans l'état de la technique, notamment pour actionner divers mécanismes horlogers dans une pièce d'horlogerie, par exemple pour pouvoir remonter un ressort de barillet et/ou effectuer une mise à l'heure par rotation d'une couronne, et pour actionner un mécanisme de chronographe ou de sonnerie en pressant un poussoir logé à l'intérieur de la couronne de manière à pouvoir le déplacer en translation en référence à cette dernière.

On connaît notamment un tel dispositif de commande appelé couronne-poussoir, dans lequel une couronne conventionnelle présente un trou axial définissant un logement pour un poussoir agencé de manière coaxiale à la couronne. Les constructions correspondantes sont souvent complexes et peuvent poser des problèmes d'étanchéité du fait qu'elles consistent à imbriquer l'un dans l'autre deux dispositifs de commande qui sont finalement indépendants l'un de l'autre.

Dans le cadre de ses recherches, la Demanderesse a déjà réussi à mettre au point d'autres dispositifs de commande répondant aux caractéristiques énoncées plus haut mais de construction alternative à ce qui vient d'être décrit, comme illustré par exemple dans la publication CH718356A1.

Cette publication concerne un dispositif de commande, pour pièce d'horlogerie, comprenant une couronne définissant un organe de commande sur lequel un utilisateur peut agir pour actionner plusieurs fonctions du mouvement horloger associé. La couronne est reliée à une tige de commande, agencée au travers de la boite de la pièce d'horlogerie pour être connectée à au moins un mécanisme du mouvement horloger, de manière à pouvoir la déplacer en translation suivant sa direction axiale en réponse à une pression de l'utilisateur, et à pouvoir la faire tourner sur elle-même en réponse à un entrainement de la couronne en rotation par l'utilisateur.

Ainsi, la construction décrite et illustrée dans cette publication permet la mise en oeuvre d'une couronne "simple", c'est-à-dire ne comprenant pas de poussoir coaxial spécifique, présentant des fonctionnalités équivalentes à celles d'une couronne-poussoir sans en présenter les inconvénients mentionnés précédemment.

On notera que la plupart du temps, les dispositifs de commande à fonctions multiples sont du type couronne ce qui, en soi, ne constitue pas un problème dans la mesure où une couronne peut être implantée en différents endroits d'une pièce d'horlogerie, notamment d'une montre-bracelet, voire dans la mesure où une montre-bracelet peut même comporter plusieurs couronnes réparties autour de sa boite. Toutefois, il semble intéressant de pouvoir proposer un dispositif de commande répondant aux caractéristiques générales énoncées plus haut, et qui présenterait une construction et un mode de fonctionnement alternatifs en référence à ceux des dispositifs de commande de l'art antérieur qui viennent d'être décrits, tout en répondant à certains critères esthétiques spécifiques alternatifs à ceux des dispositifs de commande connus.

### Divulgation de l'invention

Un but principal de la présente invention est de proposer un dispositif de commande du type mentionné précédemment, présentant une construction et un mode de fonctionnement alternatifs en référence à ceux des dispositifs de commande connus, en offrant notamment la possibilité que ce dispositif de commande présente une apparence différente de celle des dispositifs de commande à fonctions multiples conventionnels.

A cet effet, la présente invention concerne plus particulièrement un dispositif de commande du type indiqué plus haut, caractérisé par le fait qu'il comporte un deuxième organe d'actionnement destiné à être agencé pour pouvoir se déplacer en référence à la boite suivant au moins un axe X2, distinct de l'axe principal X1, pour actionner au moins une deuxième fonction en réponse à un déplacement adapté d'au moins une partie de l'organe de commande, le deuxième organe d'actionnement étant solidaire de l'organe de commande.

Grâce à ces caractéristiques, on obtient un dispositif de commande susceptible de présenter simultanément le comportement de deux dispositifs de commande différents, par exemple à la fois le comportement d'une couronne, ou s'apparentant à une couronne, et celui d'un poussoir, tout en étant susceptible de présenter une apparence originale puisque la mise en oeuvre de deux axes de déplacement distincts implique une répartition spatiale différente des composants en jeu à l'intérieur du volume du dispositif de commande. De manière préférée, on pourra prévoir que l'organe d'actionnement présente une forme générale allongée suivant une direction sensiblement perpendiculaire à l'axe X1, par exemple une forme du type poussoir allongé (par opposition à un poussoir à tête cylindrique). Un tel dispositif de commande à fonctions multiples pourra être mis en oeuvre en relation avec différents types de fonctions du mouvement horloger associé, de manière similaire à ce qui a été décrit dans la publication CH718356A1. Ainsi, à titre d'exemple illustratif non limitatif, la fonction de poussoir pourrait être mise à profit pour actionner un mécanisme de chronographe ou de compte à rebours tandis que la fonction de déplacement suivant l'axe supplémentaire pourrait permettre d'actionner un mécanisme de correction d'indications de la pièce d'horlogerie. A titre d'exemple alternatif, non limitatif, on pourrait prévoir que le dispositif de commande soit associé à un mécanisme de sonnerie et/ou d'animation, auquel cas le déplacement du deuxième organe d'actionnement suivant l'axe X2 pourrait être associé à la sélection d'un mode de fonctionnement (silence, petite sonnerie ou grande sonnerie, par exemple, voire la sélection d'une sonnerie parmi plusieurs sonneries possibles) tandis que la fonction de poussoir, suivant l'axe principal X1, pourrait permettre d'actionner le mécanisme correspondant (déclenchement de la sonnerie par exemple).

On comprend que les fonctions associées aux différentes actions prédéfinies de l'utilisateur peuvent être rattachées à un même mécanisme du mouvement horloger correspondant ou qu'elles peuvent, en alternative, être rattachées à des mécanismes différents, voire indépendants, du mouvement horloger, sans pour autant sortir du cadre de la présente invention tel que défini par les revendications annexées. Il est même possible de prévoir qu'une ou plusieurs fonctions associées au dispositif de commande selon l'invention soient liées à l'habillage de la pièce d'horlogerie, c'est-à-dire par exemple qu'elles aient un impact sur le fonctionnement de la boite elle-même.

Selon un mode de réalisation préféré de l'invention, on peut prévoir que l'organe de commande comporte:
- une base destinée à être assemblée à la boite de la pièce d'horlogerie, et
- un levier d'actionnement solidaire du deuxième organe d'actionnement et agencé sur la base de manière à pouvoir présenter un déplacement suivant l'axe X2 en référence à la base, entre une position neutre et au moins une position actionnée.

Selon une variante de réalisation préférée, on peut prévoir que la base soit destinée à être assemblée à la boite de la pièce d'horlogerie de manière à pouvoir se déplacer exclusivement en translation suivant l'axe principal X1, pour pouvoir entraîner le premier organe d'actionnement en translation.

Grâce à ces caractéristiques, l'utilisateur peut interagir de différentes manières avec l'organe de commande pour actionner les différentes fonctions associées au dispositif de commande, notamment pour mettre en oeuvre le déplacement du premier organe d'actionnement suivant l'axe principal X1 par simple pression sur l'organe de commande dans la même direction, ou en agissant sur le levier d'actionnement de l'organe de commande de manière à provoquer le déplacement du deuxième organe d'actionnement suivant l'axe X2.

De manière préférée, on peut en outre prévoir que le premier organe d'actionnement comporte une tige de commande sensiblement cylindrique ayant l'axe principal X1 comme axe de symétrie.

De plus, on peut alors également prévoir que le dispositif de commande comporte une liaison cinématique entre le premier organe d'actionnement et le deuxième organe d'actionnement, agencée de telle manière qu'un déplacement du deuxième organe d'actionnement suivant l'axe X2 puisse entraîner une rotation de la tige de commande suivant l'axe principal X1.

On peut en outre avantageusement prévoir que le deuxième organe d'actionnement comporte un premier organe denté susceptible d'être en prise avec un deuxième organe denté solidaire en rotation de la tige de commande.

Selon une variante de réalisation, on peut prévoir que les premier et deuxième organes dentés soient dimensionnés de telle manière que le deuxième organe denté présente une vitesse angulaire supérieure à celle du premier organe denté lorsque le levier d'actionnement est déplacé en référence à la base.

Selon un mode de réalisation préféré, on peut prévoir que le levier d'actionnement soit agencé sur la base de manière à pouvoir pivoter en référence à cette dernière, la position actionnée étant une position pivotée dans ce cas.

On peut alors avantageusement prévoir que le dispositif de commande comporte un arbre d'axe X2, sensiblement parallèle à l'axe principal X1 et à distance de ce dernier, agencé de manière à définir une liaison de type pivot d'axe X2 entre la base et le levier d'actionnement.

Selon une variante de réalisation préférée, on peut en outre prévoir que l'arbre soit solidaire du levier d'actionnement en étant agencé dans un palier ménagé dans la base.

Dans ce cas, on peut avantageusement prévoir que la base porte au moins une butée susceptible de coopérer avec une surface de limitation solidaire de l'arbre pour limiter l'amplitude de rotation de ce dernier en référence à la base.

Selon un mode de réalisation préféré, on peut prévoir que le dispositif de commande comporte un tube d'assemblage destiné à être rendu solidaire de la boite de pièce d'horlogerie de manière à y définir un passage pour le premier organe d'actionnement.

Dans ce cas, on peut avantageusement prévoir
que l'organe de commande soit relié au tube d'assemblage de telle manière qu'il puisse se déplacer en translation suivant l'axe principal X1 en direction du tube d'assemblage, depuis une position de repos vers une position poussée, en réponse à une pression de l'utilisateur sur l'organe de commande, le dispositif de commande comprenant un organe de rappel élastique agencé pour agir sur l'organe de commande et le repousser vers sa position de repos, et
que le tube d'assemblage comprenne une surface de butée agencée pour pouvoir définir l'écartement maximal possible entre l'organe de commande et le tube d'assemblage, correspondant à la position de repos de l'organe de commande.

De plus, on peut alors prévoir que le premier organe d'actionnement comporte une extrémité interne, destinée à être située à l'intérieur de la boite de la pièce d'horlogerie, l'extrémité interne portant un organe de liaison destiné à coopérer avec au moins un mécanisme horloger et définissant préférablement une butée agencée pour coopérer avec la surface de butée du tube d'assemblage pour définir la position de repos de l'organe de commande.

De manière générale, on peut prévoir que le dispositif de commande comporte un premier dispositif de sécurité agencé pour empêcher un déplacement du levier d'actionnement lorsque l'organe de commande est dans sa position poussée.

Dans ce cas, on peut avantageusement prévoir que l'arbre porte un flasque de verrouillage présentant une découpe positionnée en regard d'une portion de verrouillage de forme complémentaire portée par le tube d'assemblage dans la position poussée de l'organe de commande, de telle manière que le flasque de verrouillage soit verrouillé en rotation.

Par ailleurs, on peut avantageusement prévoir que le dispositif de commande comporte un deuxième dispositif de sécurité agencé pour empêcher une translation de l'organe de commande en direction de sa position poussée lorsque le levier d'actionnement est dans sa position actionnée.

Dans ce cas, on peut avantageusement prévoir que le tube d'assemblage comprenne une portion définissant un arrêt:
- en regard duquel la découpe du flasque de verrouillage est située dans la position neutre du levier d'actionnement, de manière à autoriser le déplacement en translation de l'organe de commande lorsque le levier d'actionnement est dans sa position neutre, mais
- situé sur la trajectoire du flasque de verrouillage lorsque le levier d'actionnement est hors de sa position neutre, de manière à empêcher une translation de l'organe de commande en direction du tube d'assemblage lorsque le levier d'actionnement est hors de sa position neutre.

Par ailleurs, on peut prévoir, de manière générale, que le dispositif de commande présente au moins un dispositif d'indexation, agencé entre le levier d'actionnement et la base, pour retenir le levier d'actionnement dans sa position neutre, par défaut, tout en permettant son déplacement en référence à la base vers la au moins une position actionnée.

Dans ce cas, on peut avantageusement prévoir que le dispositif d'indexation comprenne une concavité de profondeur variable, ménagée dans l'un des éléments parmi la base et le levier d'actionnement, dans laquelle une protubérance, portée par l'autre des éléments parmi la base et le levier d'actionnement, est susceptible de se déplacer lorsque le levier d'actionnement pivote entre sa position neutre et sa au moins une position actionnée, la protubérance étant en appui contre la portion de profondeur maximale de la concavité dans la position neutre.

Selon une variante de réalisation préférée, on peut en outre prévoir
que la protubérance soit fixe sur l'élément qui la porte, et
que le levier d'actionnement soit assemblé à la base de manière à pouvoir s'éloigner de cette dernière suivant une direction sensiblement parallèle à l'axe X2 lorsqu'il se déplace pour quitter sa position neutre.

On peut alors également prévoir, en complément, que la protubérance soit définie sur la base, par l'agencement du premier organe d'actionnement en saillie d'une face de la base faisant face au levier d'actionnement, la concavité étant ménagée dans une face du levier d'actionnement faisant face à la base.

Dans ce cas, lorsque le levier d'actionnement est solidaire d'un arbre pivotant dans la base et portant un flasque de verrouillage, on peut également prévoir qu'un ressort de rappel soit interposé entre le flasque de verrouillage et la base de manière à agir sur le levier d'actionnement pour le rapprocher de la base.

La présente invention concerne également une boite pour une pièce d'horlogerie comportant un dispositif de commande selon les caractéristiques qui précèdent, ainsi qu'une pièce d'horlogerie comportant une telle boite.

Selon un mode de réalisation préféré, lorsque le premier organe d'actionnement comprend une tige de commande, on peut prévoir que la boite loge un mouvement horloger comprenant au moins un mécanisme présentant une liaison cinématique avec la tige de commande et agencé de telle manière
qu'il actionne une première fonction du mouvement horloger en réponse à une translation de la tige de commande suivant l'axe principal X1, et
qu'il actionne une deuxième fonction, typiquement du mouvement horloger, éventuellement de l'habillage, en réponse à une rotation de la tige de commande suivant son axe X1.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:

- les figures 1a, 1b et 1c représentent une même vue d'ensemble en perspective simplifiée d'un dispositif de commande selon un mode de réalisation préféré de la présente invention, dans trois configurations différentes;
- les figures 2a, 2b et 2c représentent une même vue en coupe simplifiée du dispositif de commande des figures 1a à 1c, respectivement dans les trois mêmes configurations que sur les figures 1a, 1b et 1c;
- les figures 3a et 3b représentent une même vue en coupe simplifiée du dispositif de commande des figures 2a à 2c, avec des coupes réalisées suivant un plan de coupe perpendiculaire à celui des figures 2a à 2c, respectivement dans les configurations des figures 2a et 2c;
- les figures 4a et 4b représentent une même vue en coupe simplifiée du dispositif de commande des figures 2a à 2c, avec des coupes réalisées suivant un plan de coupe perpendiculaire à ceux des figures 2a à 2c, respectivement dans les configurations des figures 2a et 2c, et
- les figures 5a et 5b représentent une même vue en coupe simplifiée du dispositif de commande des figures 2a à 2c, avec des coupes réalisées suivant un plan de coupe parallèle à celui des figures 4a et 4b mais avec un angle d'observation opposé, et dans les configurations respectives des figures 2a et 2c.

### Mode(s) de réalisation de l'invention

Les figures 1a, 1b et 1c représentent une même vue d'ensemble en perspective simplifiée d'un dispositif de commande 1 selon un mode de réalisation préféré de la présente invention, dans trois configurations différentes qui seront présentées plus loin.

De manière générale, le dispositif de commande 1 comporte un organe de commande 2, destiné à être agencé au moins partiellement à l'extérieur d'une boite de pièce d'horlogerie pour pouvoir être manipulé par un utilisateur. L'organe de commande 2 présente ici la forme générale d'un poussoir allongé, sensiblement parallélépipédique, et est associé à une tige de commande 4, d'axe principal X1, destinée à être reliée à au moins un mécanisme d'un mouvement horloger logé dans la boite de pièce d'horlogerie, de manière connue. Du fait de sa forme générale se distinguant nettement de celle d'une couronne, le dispositif de commande 1 apporte une contribution esthétique différente de celle d'une couronne à la boite de pièce d'horlogerie correspondante, et se prête par exemple particulièrement bien à sa mise en oeuvre dans la boite d'une pièce d'horlogerie dont le mouvement horloger présente une fonction chronographe.

A titre d'exemple illustratif non limitatif, l'extrémité interne de la tige de commande 4 porte ici un organe de liaison 6, vissé dans la tige de commande 4, définissant une prise femelle de section sensiblement carrée (dont une face est ouverte) destinée à recevoir un embout mâle (non illustré) de forme sensiblement complémentaire d'un mécanisme du mouvement horloger. Un mode d'accouplement de ce type est déjà décrit dans la publication antérieure CH718356A1, et l'homme du métier ne rencontrera pas de difficulté particulière pour le mettre en oeuvre ou pour mettre en oeuvre tout autre mode d'accouplement connu et adapté, en alternative.

Le dispositif de commande 1 comporte encore un tube d'assemblage 8 destiné à être rendu solidaire de la boite de pièce d'horlogerie, de manière à définir un passage pour la tige de commande 4. Le tube d'assemblage 8 peut être typiquement chassé dans un trou adapté de la boite de pièce d'horlogerie, voire éventuellement soudé ou brasé à la boite.

On comprend qu'un objectif de la présente invention, selon un mode de réalisation préféré, soit la mise en oeuvre d'un dispositif de commande 1 dans lequel la tige de commande 4 peut être entraînée suivant deux modes de déplacement pour permettre l'actionnement d'au moins deux fonctions différentes du mouvement horloger associé.

La figure 1a illustre le dispositif de commande 1 dans sa configuration au repos.

Un examen comparé des figures 1a et 1b permet de constater que pour passer de la configuration de la figure 1a à celle de la figure 1b, l'organe de commande 2 a dû subir une première action prédéfinie d'un utilisateur, en l'occurrence une pression en direction du tube d'assemblage 8. On constate ainsi, non seulement, que l'organe de commande 2 s'est déplacé en direction du tube d'assemblage 8, passant d'une position de repos à une position poussée, mais que la tige de commande 4 s'est déplacée de la même manière, ce qui ressort clairement de la distance séparant l'organe de liaison 6 de l'extrémité interne du tube d'assemblage 8.

Un examen comparé des figures 1a et 1c permet de constater que pour passer de la configuration de la figure 1a à celle de la figure 1 c, la tige de commande 4 a été entraînée en rotation suivant son axe X1, ce qui ressort du changement d'orientation de l'organe de liaison 6, qui semble avoir pivoté d'environ un quart de tour dans le sens anti-horaire pour passer de la configuration de la figure 1a à celle de la figure 1c.

On constate dans le même temps, sur la figure 1c, qu'une partie seulement de l'organe de commande 2 a subi une rotation en passant de la configuration de la figure 1a à celle de la figure 1c. En effet, il apparait que l'organe de commande 2 comporte deux portions principales, une base 10 et un levier d'actionnement 12. Tandis que l'ensemble de l'organe de commande 2 semble bien pouvoir se déplacer en translation d'axe X1, en réponse à une pression d'un utilisateur dans cette même direction, il ressort de la figure 1c que seule une partie de l'organe de commande 2, à savoir le levier d'actionnement 12, soit susceptible de pivoter suivant un axe X2, sensiblement parallèle à l'axe X1 et distant de ce dernier, pour se déplacer entre une position neutre (figures 1a et 1b) et une position pivotée (figure 1c) en réponse à une deuxième action prédéfinie de l'utilisateur. A l'évidence, la deuxième action prédéfinie de l'utilisateur doit permettre ici l'entrainement en rotation du levier d'actionnement 12 autour de son axe X2, et doit donc comprendre une force appliquée sur le levier d'actionnement 12 incluant une composante située dans un plan perpendiculaire à l'axe X2 mais dont la direction n'intersecte pas l'axe X2. Dans ce cas, la forme allongée préférée de l'organe de commande 2 se révèle particulièrement avantageuse du point de vue de l'ergonomie puisqu'elle facilite l'action de l'utilisateur visant à faire pivoter le levier d'actionnement 12 en référence à la base 10. En effet, l'utilisateur doit utiliser deux doigts pour appliquer un couple sur un bouton cylindrique (de type couronne) pour le faire tourner, alors que l'application d'une pression avec un seul doigt est suffisante ici pour faire pivoter le levier d'actionnement 12.

On note encore des illustrations des figures 1a à 1c que la base 10 de l'organe de commande 2 porte une jupe 14, de forme générale sensiblement cylindrique et avantageusement destinée à coopérer avec une surface de guidage (non illustrée) de forme sensiblement complémentaire de la boite de pièce d'horlogerie lorsque l'organe de commande 2 se déplace en translation en réponse à la première action prédéfinie de l'utilisateur. La jupe 14 présente une protubérance axiale 16 également destinée à coopérer avec une surface de verrouillage (non illustrée) adaptée de la boite de pièce d'horlogerie pour assurer le verrouillage en rotation de la base 10. Bien entendu, il serait possible de prévoir, en alternative, que la jupe 14 présente une forme générale différente qui n'aurait pas de symétrie axiale, ce qui permettrait de s'affranchir éventuellement de la réalisation de la protubérance axiale 16.

Par ailleurs, la base 10 porte encore des éléments 17 de carénage et de guidage qui, outre une fonction de guidage similaire à celle de la jupe 14, définissent un logement cylindrique pour un flasque de verrouillage 18 qui sera décrit plus en détail par la suite. Un examen comparé des figures 1a à 1c permet déjà de relever que le flasque de verrouillage 18 pivote lorsque le levier d'actionnement 12 pivote.

Les figures 2a, 2b et 2c représentent une même vue en coupe transversale simplifiée du dispositif de commande 1, le plan de coupe contenant les deux axes X1 et X2. Les configurations respectivement illustrées sur les figures 2a, 2b et 2c correspondent à celles des figures 1a, 1b et 1c.

L'agencement relatif entre la tige de commande 4 et le tube d'assemblage 8 apparait plus clairement de cette vue en coupe transversale. Plus particulièrement, on constate que l'organe de liaison 6 coopère avec une surface de butée 20 du tube d'assemblage 8 pour limiter la translation de la tige de commande 4 en direction de l'extérieur de la boite de pièce d'horlogerie (soit en direction du bas sur la vue des figures 2a à 2c).

Par ailleurs, il apparait que l'extrémité externe 22 de la tige de commande 4, présentant un diamètre légèrement supérieur au reste de la tige de commande 4, est logée dans un trou 24 adapté, ménagé dans la base 10 de l'organe de commande 2. Plus précisément, l'extrémité externe 22 de la tige de commande 4 est agencée en saillie de la face 26 de la base 10 située en regard du levier d'actionnement 12, de manière à définir une protubérance.

Un joint O-ring 28 est logé à l'intérieur du tube d'assemblage 8 en étant simultanément en appui contre ce dernier et contre la tige de commande 4, de manière à assurer l'étanchéité de l'interface entre ces deux composants. Une rondelle 30 est en outre agencée autour de la tige de commande 4 en étant disposée à l'intérieur du tube d'assemblage 8 pour retenir le joint O-ring 28 en place. Dans le même temps, la rondelle 30 définit une surface d'arrêt pour une première extrémité d'un ressort hélicoïdal 32 dont l'autre extrémité est indirectement en appui contre l'extrémité externe 22 de la tige de commande 4. Ainsi, le ressort hélicoïdal 32 agit comme organe de rappel élastique sur l'extrémité externe 22 de la tige de commande 4, de manière à repousser cette dernière en direction de l'extérieur de la boite de pièce d'horlogerie, jusqu'à ce qu'elle atteigne la position illustrée sur la figure 2a, associée à la position de repos de l'organe de commande 2.

Le levier d'actionnement 12 présente une face 34, interne, agencée en regard de la face 26 de la base 10 et présentant une forme générale globalement complémentaire de celle de cette dernière. En particulier, on relèvera que la face 34 présente une concavité 36 définissant un logement pour l'extrémité externe 22 de la tige de commande 4, qui sera décrit plus en détail plus loin.

Par ailleurs, le levier d'actionnement 12 comporte un alésage 38 dans lequel une première 40 des deux extrémités d'un arbre 42 est engagée, l'arbre 42 permettant de définir la liaison de type pivot d'axe X2 entre la base 10 et le levier d'actionnement 12. L'arbre 42 peut par exemple être chassé, vissé ou soudé dans le levier d'actionnement 12.

L'arbre 42 est agencé au travers d'un trou adapté de la base 10 en étant libre de tourner en référence à la base 10, et en ayant son autre extrémité 44 solidaire du flasque de verrouillage 18. Un ressort de rappel 46 est interposé entre le flasque de verrouillage 18 et la base 10 de manière à agir sur le levier d'actionnement 12 et le rapprocher de la base 10, comme illustré sur les figures 2a et 2b, sur lesquelles on constate que la face 26 de la base 10 et la face 34 du levier d'actionnement 12 sont partiellement en appui l'une contre l'autre.

Il ressort également des figures 2a à 2c que l'arbre 42 porte un premier organe denté 48, solidaire en rotation de l'arbre 42, agencé en prise permanente avec un deuxième organe denté 50 solidaire en rotation de la tige de commande 4. On notera que le ressort hélicoïdal 32 agit sur l'extrémité externe 22 de la tige de commande 4 par l'intermédiaire du deuxième organe denté 50.

Le premier organe denté 48 est avantageusement guidé en rotation par différentes surfaces de guidage de la base 10, et est ici maintenu en place suivant la direction de l'axe X2 par une collerette 52 solidaire de la base 10, à titre illustratif non limitatif. La collerette 52 porte également un canon 54 destiné à contribuer au guidage du levier d'actionnement 12 sur la base 10 lorsqu'il pivote en référence à cette dernière.

Du point de vue du fonctionnement, un examen comparé des figures 2a et 2b permet de comprendre comment se comporte le dispositif de commande 1 lorsqu'un utilisateur applique une première action prédéfinie sur l'organe de commande 2, soit ici une pression sur l'organe de commande 2 (plus précisément sur le levier d'actionnement 12) sensiblement suivant la direction de l'axe X1. Dans ce cas, la base 10 et tous les composants qu'elle porte se déplacent en translation comme un ensemble unitaire vers la boite de pièce d'horlogerie (ou encore vers le tube d'assemblage 8, soit ici en direction du haut des figures 2a et 2b), en suivant la direction de l'axe X1. En effet, le déplacement que subit le levier d'actionnement 12 dans cette situation est directement retransmis à la base 10 du fait du contact entre les faces 26 et 34 ainsi que, préférablement, du fait du contact entre l'extrémité externe 22 de la tige de commande 4 et la concavité 36 de la face 34.

Au cours de ce déplacement, le ressort hélicoïdal 32 est comprimé, comme illustré sur la figure 2b. On comprend que le ressort hélicoïdal 32 remplit le rôle d'un organe de rappel élastique agencé pour agir sur l'organe de commande 2 et le repousser vers sa position de repos lorsque l'utilisateur le libère.

On notera qu'on peut préférablement prévoir une butée pour limiter le déplacement de l'organe de commande 2 en direction de la boite de pièce d'horlogerie. Dans le cas présent, une portion 56 de la base 10 peut être destinée à buter directement contre le tube d'assemblage 8 comme illustré sur la figure 2b. Il est bien entendu possible de prévoir en alternative qu'une telle butée soit réalisée contre un élément de la boite de pièce d'horlogerie, sans pour autant sortir du cadre de l'invention tel que défini par les revendications annexées.

Lors du déplacement de l'organe de commande 2 de sa position de repos vers sa position poussée, l'arbre 42 présente le même déplacement que le levier d'actionnement 12 et reste donc immobile en référence à la base 10.

Par contre, l'arbre 42, et donc le flasque de verrouillage 18 qu'il porte, se déplacent en référence au tube d'assemblage 8, de telle manière que le flasque de verrouillage 18 se trouve positionné en regard d'une portion de verrouillage 58 du tube d'assemblage 8. En effet, le flasque de verrouillage 18 présente une découpe (référence numérique 60 sur les figures 5a et 5b) de forme complémentaire à celle de la portion de verrouillage 58, de telle manière que la découpe 60 et la portion de verrouillage 58 soient positionnées à proximité immédiate l'une de l'autre pour empêcher toute rotation du flasque de verrouillage 18 dans la configuration de la figure 2b, c'est-à-dire dans la position poussée de l'organe de commande 2. Ainsi, la coopération entre la portion de verrouillage 58 du tube d'assemblage 8 et la découpe 60 du flasque de verrouillage 18 permet de définir un dispositif de sécurité, optionnel, du dispositif de commande 1.

On va maintenant examiner le comportement du dispositif de commande 1 lorsqu'un utilisateur applique une deuxième action prédéfinie sur l'organe de commande 2 tendant à faire pivoter le levier d'actionnement 12 suivant l'axe X2 en référence à la base 10, dans un sens ou dans l'autre, entre une position neutre (figures 2a et 2b) et une position pivotée (figure 2c). Ainsi, la deuxième action prédéfinie devra donner lieu à l'application d'une force sur le levier d'actionnement 12 incluant une composante située dans un plan perpendiculaire à l'axe X2 mais dont la direction n'intersecte pas l'axe X2, comme déjà mentionné précédemment.

La configuration du dispositif de commande 1 résultant de la mise en oeuvre d'une telle deuxième action prédéfinie est visible sur la figure 2c, et sera exposée également en relation avec les figures 3a (position neutre du levier d'actionnement 12) et 3b (position pivotée du levier d'actionnement 12) représentant une même vue en coupe transversale du dispositif de commande 1 suivant un plan de coupe perpendiculaire au plan de coupe des figures 2a à 2c et contenant l'axe X1.

Il ressort des figures 2c, 3a et 3b que la concavité 36 ménagée dans la face 34 du levier d'actionnement 12 confère une profondeur variable au profil du levier d'actionnement 12 suivant cette face 34. Plus précisément, la portion centrale de la concavité 36, qui est située en regard de l'extrémité externe 22 de la tige de commande 4 dans la position neutre, présente une profondeur maximale, la profondeur que la concavité 36 présente ensuite en regard de l'extrémité externe 22 de la tige de commande 4 diminuant progressivement avec l'augmentation de l'angle de rotation du levier d'actionnement 12. La courbure de la concavité 36 est plus particulièrement visible sur la figure 3a puisque la coupe transversale illustrée sur cette figure coupe la concavité 36 en son milieu, suivant sa direction longitudinale.

Les figures 2c et 3b représentent le dispositif de commande 1 lorsque le levier d'actionnement 12 est dans sa position pivotée, en ayant ici atteint un angle de rotation maximal comme cela ressortira de la suite de la description.

En rappelant que la base 10 est, dans ce mode de réalisation, destinée à être rendue solidaire de la boite de pièce d'horlogerie de telle manière qu'elle puisse exclusivement se déplacer en translation suivant la direction de l'axe X1, on comprend que la mise en oeuvre de la deuxième action prédéfinie sur le levier d'actionnement 12 ne peut entraîner qu'une rotation de ce dernier en référence à la base 10, d'axe X2. Le contact maintenu entre l'extrémité externe 22 de la tige de commande 4 et la concavité 36, sous l'effet de l'action du ressort de rappel 46 entre la base 10 et le flasque de verrouillage 18, contribue à attribuer à la concavité 36 le rôle d'une came forçant le levier d'actionnement 12 à s'éloigner de la base 10 lorsqu'il est lui-même entraîné en rotation. Ainsi, les illustrations des figures 2c et 3b montrent le levier d'actionnement 12 dans sa position pivotée, dans laquelle il est situé à distance maximale de la base 10 parce que la concavité 36 présente sa profondeur la plus faible en regard de l'extrémité externe 22 de la tige de commande 4.

On peut avantageusement prévoir que les surfaces de contact entre le levier d'actionnement 12 et l'extrémité externe 22 de la tige de commande 4, ainsi que la force du ressort de rappel 46, soient mises en oeuvre de telle manière que le levier d'actionnement 12 soit automatiquement rappelé vers sa position neutre dès lors que l'utilisateur cesse la mise en oeuvre de la deuxième action prédéfinie. Ainsi, l'ensemble qui vient d'être décrit définit un dispositif d'indexation de la position de levier d'actionnement 12 en référence à la base 10, permettant même préférablement l'implémentation d'une sensation de cran pour l'utilisateur lorsqu'il applique la deuxième action prédéfinie sur l'organe de commande 2.

La rotation de la tige de commande 4 lorsque le levier d'actionnement 12 passe de sa position neutre à sa position pivotée est également visible sur les figures 3a et 3b du fait de la modification d'orientation de l'organe de liaison 6 en passant d'une figure à l'autre.

Les conséquences de la rotation du levier d'actionnement 12 vont être décrites plus en détail en relation avec les figures 4a, 4b, 5a et 5b. Les plans de coupe respectifs, pour les représentations des figures 4a, 4b et pour les représentations des figures 5a, 5b sont schématisés par les traits IV-IV et V-V référencés sur la figure 2a.

Il apparaît des figures 4a et 4b que le premier organe denté 48 présente la forme d'une planche portant un secteur denté s'étendant ici sur un peu moins de 180 degrés, la planche présentant un trou central non circulaire engagé sur une portion de forme complémentaire de l'arbre 42 pour être solidaire de ce dernier en rotation. Le deuxième organe denté 50 est quant à lui un pignon présentant également un trou central non circulaire engagé sur une portion de forme complémentaire de la tige de commande 4, pour être solidaire en rotation de cette dernière. En alternative, on pourrait bien entendu prévoir que le deuxième organe denté 50 présente une forme similaire à celle du premier organe denté 48.

La base 10 présente une forme telle que les premier et deuxième organes dentés 48, 50 puissent être en prise permanente l'un avec l'autre.

Il apparait en outre des figures 4a, 4b que la collerette 52 assure préférablement aussi un guidage périphérique du premier organe denté 48. De manière similaire, la base 10 comprend une butée 62 partiellement cylindrique contribuant également au guidage en rotation du premier organe denté 48. Par ailleurs, la butée 62 est destinée à coopérer avec les portions d'extrémités du secteur denté du premier organe denté 48, ces portions d'extrémité définissant ainsi des surfaces de limitation solidaires de l'arbre 42, pour limiter l'amplitude de rotation de ce dernier en référence à la base 10 comme cela ressort de la vue de la figure 4b, l'arbre 42 ayant pivoté dans le sens de rotation anti-horaire en passant de la configuration de la figure 4a (position neutre du levier d'actionnement 12) à la configuration de la figure 4b (position pivotée du levier d'actionnement 12).

Il apparait clairement ici que le levier d'actionnement 12 peut pivoter dans les deux sens, la butée 62 définissant une limitation de son angle de rotation dans un sens comme dans l'autre. Bien entendu, l'homme du métier ne rencontrera pas de difficulté particulière pour définir différemment une ou des butées de limitation de la rotation du levier d'actionnement 12, voire pour prévoir une construction selon laquelle le levier d'actionnement 12 ne pourrait pivoter que dans un seul sens de rotation, sans pour autant sortir du cadre de l'invention tel que défini par les revendications annexées.

On constate enfin sur les figures 4a et 4b que la liaison entre les premier et deuxième organes dentés 48, 50 fait intervenir un rapport d'engrenage différent de 1, pour préférablement mettre en oeuvre ici une vitesse angulaire de la tige de commande 4 supérieure à celle de l'arbre 42 lorsque le levier d'actionnement 12 est entraîné en rotation par un utilisateur. Bien entendu, l'homme du métier pourra mettre en oeuvre tout rapport d'engrenage adapté à ses propres besoins, qu'il soit inférieur, égal ou supérieur à 1, voire il pourra prévoir la mise en oeuvre d'un renvoi intermédiaire assurant la connexion entre les premier et deuxième organes dentés 48, 50, sans pour autant sortir du cadre de l'invention tel que défini par les revendications annexées.

Les figures 5a et 5b permettent de mettre en évidence un dispositif de sécurité supplémentaire que comprend le dispositif de commande 1 selon le mode de réalisation préféré, de manière optionnelle, pour empêcher une translation de l'organe de commande 2 en direction de la boite de pièce d'horlogerie lorsque le levier d'actionnement 12 est dans sa position pivotée voire, préférablement, dès lors qu'il n'est plus dans sa position neutre.

En effet, il apparait de la figure 5a que dans la position neutre du levier d'actionnement 12, la découpe 60 du flasque de verrouillage 18 est agencée en regard du tube d'assemblage 8, plus précisément en alignement avec sa portion de verrouillage 58 comme cela ressortait plus clairement d'un examen comparé des vues des figures 2a et 2b, et comme déjà mentionné précédemment. Autrement dit, les projections de la découpe 60 et de la portion de verrouillage 58 dans un plan, suivant la direction de l'axe X1, seraient agencées en étant adjacentes l'une à l'autre.

Lorsque le levier d'actionnement 12 est entraîné pour quitter sa position neutre, comme illustré sur la figure 5b, le flasque de verrouillage 18 pivote également et sa découpe 60 se décale de sa position associée à la position neutre du levier d'actionnement 12, tel que cela ressort d'un examen comparé des figures 5a et 5b. Dans ce cas, une pression sur l'organe de commande 2 serait sans effet puisque le flasque de verrouillage 18 buterait directement contre le tube d'assemblage 8, avant même de pouvoir se déplacer en translation axiale de manière significative, comme cela ressortait plus clairement de la vue de la figure 2c. En effet, il apparait de cette dernière que la découpe 60 n'est plus située dans le plan de coupe correspondant et qu'une portion de rayon maximal du flasque de verrouillage 18 est alors positionnée en regard d'une portion du tube d'assemblage 8 définissant un arrêt suivant la direction de l'axe X1.

Grâce aux caractéristiques qui viennent d'être présentées, on obtient un dispositif de commande permettant d'actionner deux mécanismes horlogers distincts par deux manipulations différentes, une translation et une rotation, mais de construction simplifiée en référence à celles des dispositifs de commande déjà connus qui remplissaient des fonctions similaires. Comme signalé précédemment, on peut notamment prévoir d'associer le dispositif de commande selon la présente invention à différents types de mécanismes, comme un mécanisme de chronographe ou de compte à rebours, un mécanisme de sonnerie et/ou d'animation, un mécanisme de correction de la pièce d'horlogerie correspondante, et l'homme du métier ne rencontrera pas de difficulté particulière pour adapter le présent enseignement en fonction de ses propres besoins.

On peut bien entendu prévoir que le dispositif de commande selon l'invention permette d'actionner plus de deux fonctions du mouvement horloger associé, sans sortir du cadre de l'invention tel que défini par les revendications annexées. Ainsi, à titre d'exemple illustratif non limitatif, on peut prévoir qu'une pression sur l'organe de commande actionne une première fonction, qu'une rotation dans un premier sens actionne une deuxième fonction, et qu'une rotation dans l'autre sens actionne une troisième fonction.

Par ailleurs, la construction particulière du dispositif de commande selon la présente invention, lui conférant une apparence de poussoir allongé, permet une implantation plus discrète dans une boite de pièce d'horlogerie que les dispositifs de commande de type couronne-poussoir.

La mise en oeuvre de la présente invention n'est pas limitée à certaines caractéristiques particulières telles qu'elles ont été illustrées et décrites. En effet, l'homme du métier ne rencontrera aucune difficulté particulière pour adapter le présent enseignement à ses propres besoins et mettre en oeuvre un dispositif de commande ne reprenant qu'une partie de ces caractéristiques sans pour autant sortir du cadre de la présente invention tel que défini par les revendications. Ainsi, par exemple, on rappellera différentes variantes de réalisation qui ont déjà été évoquées, comme la possibilité de limiter la rotation du levier d'actionnement à un seul sens de rotation, de même que la possibilité de choisir le rapport d'engrenage entre les premier et deuxième organes dentés assurant la transmission de la deuxième action prédéfinie de l'utilisateur à la tige de commande, ou encore la mise en oeuvre optionnelle de l'un et/ou de l'autre des dispositifs de sécurité.

De manière générale, on comprendra que le présent enseignement peut être considéré de manière plus vaste qu'en étant simplement limité au mode de réalisation préféré qui a été décrit ci-dessus. En effet, selon une approche plus générale, on pourra prévoir que le dispositif de commande selon l'invention comporte un premier organe d'actionnement mobile en translation suivant l'axe principal X1, sans que ce premier organe d'actionnement ne présente nécessairement une symétrie de révolution le rendant également apte à tourner sur lui-même comme c'est le cas de la tige de commande 4. L'axe principal X1 pourra dans tous les cas être défini de manière univoque sur la base de considérations géométriques et/ou fonctionnelles. Ainsi, on peut par exemple prévoir que l'axe principal X1 corresponde sensiblement à l'axe médian du premier organe d'actionnement, ou à l'intersection de deux plans médians du premier organe d'actionnement perpendiculaires entre eux, ou en tout cas d'une portion du premier organe d'actionnement qui serait guidée en translation suivant l'axe X1 (quand bien même une autre portion du premier organe d'actionnement ne serait pas "centrée" sur l'axe X1, par exemple en présentant une forme destinée à permettre la réception d'une pression ou à interagir avec un autre composant). De plus, on peut prévoir que le premier organe d'actionnement puisse être actionné soit directement par un utilisateur soit par l'intermédiaire de l'organe de commande, sans pour autant sortir du cadre de l'invention tel que défini par les revendications annexées.

De manière similaire, on peut prévoir que le dispositif de commande selon l'invention comporte, de manière générale, un deuxième organe d'actionnement solidaire de l'organe de commande et mobile suivant le deuxième axe X2, suivant un mouvement de rotation d'axe X2 comme décrit en relation avec le mode de réalisation préféré illustré, mais éventuellement suivant un mouvement de translation suivant un axe X2, en alternative. L'organe de commande pourrait également être réalisé en une seule partie, en étant alors limité au levier d'actionnement, en alternative à la structure en deux parties qui a été décrite, en étant assemblé à la boite soit directement soit par l'intermédiaire d'un élément d'assemblage similaire au tube d'assemblage décrit. Qu'il soit assemblé à la boite directement ou par l'intermédiaire d'une base, comme décrit ci-dessus, le levier d'actionnement pourrait se déplacer en rotation ou en translation en référence à la boite pour entraîner le deuxième organe d'actionnement de manière similaire. En alternative à la forme de l'organe denté qui a été décrite et illustrée, le deuxième organe d'actionnement pourrait par exemple comporter une simple dent d'actionnement ou encore une crémaillère. Le deuxième organe d'actionnement demeure de préférence à l'extérieur de la boite, en limitant ainsi avantageusement les problèmes d'étanchéité de cette dernière et, de manière générale, le deuxième organe d'actionnement pourrait par ailleurs coopérer directement avec un mécanisme de la boite ou du mouvement horloger associé, indépendamment du rôle joué par le premier organe d'actionnement, en alternative à la mise en oeuvre de la liaison cinématique entre les premier et deuxième organes d'actionnement qui a été décrite ci-dessus, à titre de mode de réalisation préféré.

On comprend bien que les variantes de réalisation de la présente invention sont si nombreuses qu'il n'est pas possible de toutes les mentionner ici, mais l'homme du métier ne rencontrera pas de difficulté particulière pour mettre en oeuvre toute variante qui permettra de répondre à ses propres besoins et qui découlera d'une adaptation du présent enseignement, sans pour autant sortir du cadre de l'invention tel que défini par les revendications annexées.

## Revendications

1. Dispositif de commande (1), destiné à être assemblé à une boite d'une pièce d'horlogerie pour actionner au moins deux fonctions de la pièce d'horlogerie, comportant:
- un premier organe d'actionnement, présentant un axe principal X1 prédéfini, destiné à être agencé de manière à pouvoir se déplacer en translation en référence à la boite suivant ledit axe principal X1, pour actionner une première fonction,
- un organe de commande (2) au moins partiellement superposé audit premier organe d'actionnement en référence à la boite,
**caractérisé en ce qu'**il comporte un deuxième organe d'actionnement destiné à être agencé pour pouvoir se déplacer en référence à la boite suivant au moins un axe X2, distinct dudit axe principal X1, pour actionner au moins une deuxième fonction en réponse à un déplacement adapté d'au moins une partie dudit organe de commande (2), ledit deuxième organe d'actionnement étant solidaire dudit organe de commande (2).

2. Dispositif de commande (1) selon la revendication 1, **caractérisé en ce que** ledit organe de commande (2) comporte:
- une base (10) destinée à être assemblée à la boite de la pièce d'horlogerie, et
- un levier d'actionnement (12) solidaire dudit deuxième organe d'actionnement et agencé sur ladite base (10) de manière à pouvoir présenter un déplacement suivant ledit axe X2 en référence à ladite base (10), entre une position neutre et au moins une position actionnée.

3. Dispositif de commande (1) selon la revendication 2, **caractérisé en ce que** ladite base (10) est destinée à être assemblée à la boite de la pièce d'horlogerie de manière à pouvoir se déplacer exclusivement en translation suivant ledit axe principal X1, pour pouvoir entraîner ledit premier organe d'actionnement en translation.

4. Dispositif de commande (1) selon l'une des revendications 1 à 3, **caractérisé en ce que** ledit premier organe d'actionnement comporte une tige de commande (4) sensiblement cylindrique ayant ledit axe principal X1 comme axe de symétrie.

5. Dispositif de commande (1) selon la revendication 4, **caractérisé en ce qu'**il comporte une liaison cinématique entre ledit premier organe d'actionnement et ledit deuxième organe d'actionnement, agencée de telle manière qu'un déplacement dudit deuxième organe d'actionnement suivant ledit axe X2 puisse entraîner une rotation de ladite tige de commande (4) suivant ledit axe principal X1.

6. Dispositif de commande (1) selon les revendications 2 et 5, **caractérisé en ce que** ledit deuxième organe d'actionnement comporte un premier organe denté (48) susceptible d'être en prise avec un deuxième organe denté (50) solidaire en rotation de ladite tige de commande (4).

7. Dispositif de commande (1) selon la revendication 6, **caractérisé en ce que** lesdits premier et deuxième organes dentés (48, 50) sont dimensionnés de telle manière que ledit deuxième organe denté (50) présente une vitesse angulaire supérieure à celle dudit premier organe denté (48) lorsque ledit levier d'actionnement (12) est déplacé en référence à ladite base (10).

8. Dispositif de commande (1) selon l'une des revendications 2 à 7, caractérisé en ce ledit levier d'actionnement (12) est agencé sur ladite base (10) de manière à pouvoir pivoter en référence à cette dernière, ladite position actionnée étant une position pivotée.

9. Dispositif de commande (1) selon la revendication 8, **caractérisé en ce qu'**il comporte un arbre (42) d'axe X2, sensiblement parallèle audit axe principal X1 et à distance de ce dernier, agencé de manière à définir une liaison de type pivot d'axe X2 entre ladite base (10) et ledit levier d'actionnement (12).

10. Dispositif de commande (1) selon la revendication 9, **caractérisé en ce que** ledit arbre (42) est solidaire dudit levier d'actionnement (12) en étant agencé dans un palier ménagé dans ladite base (10).

11. Dispositif de commande (1) selon la revendication 9 ou 10, **caractérisé en ce que** ladite base (10) porte au moins une butée (62) susceptible de coopérer avec une surface de limitation solidaire dudit arbre (42) pour limiter l'amplitude de rotation de ce dernier en référence à ladite base (10).

12. Dispositif de commande (1) selon l'une des revendications précédentes, **caractérisé en ce qu'**il comporte un tube d'assemblage (8) destiné à être rendu solidaire de la boite de pièce d'horlogerie de manière à y définir un passage pour ledit premier organe d'actionnement.

13. Dispositif de commande (1) selon la revendication 12, **caractérisé**
**en ce que** ledit organe de commande (2) est relié audit tube d'assemblage (8) de telle manière qu'il puisse se déplacer en translation suivant ledit axe principal X1 en direction dudit tube d'assemblage (8), depuis une position de repos vers une position poussée, en réponse à une pression de l'utilisateur sur ledit organe de commande (2), le dispositif de commande (1) comprenant un organe de rappel élastique (32) agencé pour agir sur ledit organe de commande (2) et le repousser vers sa position de repos, et
**en ce que** ledit tube d'assemblage (8) comprend une surface de butée (20) agencée pour pouvoir définir l'écartement maximal possible entre ledit organe de commande (2) et ledit tube d'assemblage (8), correspondant à la position de repos dudit organe de commande (2).

14. Dispositif de commande (1) selon la revendication 13, **caractérisé en ce que** ledit premier organe d'actionnement comporte une extrémité interne, destinée à être située à l'intérieur de la boite de la pièce d'horlogerie, ladite extrémité interne portant un organe de liaison (6) destiné à coopérer avec au moins un mécanisme horloger et définissant préférablement une butée agencée pour coopérer avec ladite surface de butée (20) dudit tube d'assemblage (8) pour définir la position de repos dudit organe de commande (2).

15. Dispositif de commande (1) selon la revendication 13 ou 14, **caractérisé en ce qu'**il comporte un premier dispositif de sécurité agencé pour empêcher un déplacement dudit levier d'actionnement (12) suivant ledit axe X2 lorsque ledit organe de commande (2) est dans sa position poussée.

16. Dispositif de commande (1) selon les revendications 10 et 15, **caractérisé en ce que** ledit arbre (42) porte un flasque de verrouillage (18) présentant une découpe (60) positionnée en regard d'une portion de verrouillage (58) de forme complémentaire portée par ledit tube d'assemblage (8) dans ladite position poussée dudit organe de commande (2), de telle manière que ledit flasque de verrouillage (18) soit verrouillé en rotation.

17. Dispositif de commande (1) selon l'une des revendications 13 à 16, **caractérisé en ce qu'**il comporte un deuxième dispositif de sécurité agencé pour empêcher une translation dudit organe de commande (2) en direction de sa position poussée lorsque ledit levier d'actionnement (12) est dans sa position actionnée.

18. Dispositif de commande (1) selon l'une des revendications 2 à 17, **caractérisé en ce qu'**il présente au moins un dispositif d'indexation, agencé entre ledit levier d'actionnement (12) et ladite base (10), pour retenir ledit levier d'actionnement (12) dans sa position neutre, par défaut, tout en permettant son déplacement en référence à ladite base (10) vers ladite au moins une position actionnée.

19. Pièce d'horlogerie comportant une boite logeant un dispositif de commande (1) selon l'une des revendications 1 à 18.
